# EUROPÄISCHE PATENTSCHRIFT

(11) **EP 0 095 648 B1**
(45) Veröffentlichungstag und Bekanntmachung des Hinweises auf die Patenterteilung: **25.10.1989**
(21) Anmeldenummer: 83104826.9
(22) Anmeldetag: 17.05.1983
(51) Int. Cl.: B41F 31/04, B41F 33/00

(54) **Steuervorrichtung für eine Druckmaschine**
Control device for printing machines
Dispositif de commande pour machines d'impression

(30) Priorität: 29.05.1982 DE 3220377
(43) Veröffentlichungstag der Anmeldung: 07.12.1983
(73) Patentinhaber: Heidelberger Druckmaschinen Aktiengesellschaft, D-69019 Heidelberg (DE)
(72) Erfinder: Rodi, Anton, D-6906 Leimen 3 (DE); Reithofer, Jürgen, D-6907 Nussloch (DE); Krestyn, Karlheinz, D-6906 Leimen (DE)
(74) Vertreter: Stoltenberg, Heinz-Herbert Baldo

(56) Entgegenhaltungen:
- CH-A- 509 159
- DE-A- 2 728 738
- GB-A- 2 073 663
- GB-A- 2 080 201

## Beschreibung

Die Erfindung betrifft eine Steuervorrichtung gemäß den Oberbegriff des Anspruchs 1.

Eine derartige Vorrichtung zum Verstellen von Druckmaschinenstellgliedern, wie beispielsweise die Farbdosierelemente, ist z. B. der GB-A-2 080 201 gezeigt. Ebenso wird in der DE-A1 -3 111 264 (entspricht GB-A-2 073 663) eine Regeleinrichtung für Stellglieder an Druckmaschinen offenbart.

Bei den aus den o.g. Schriften gezeigten technischen Lehren ist jedoch die Archivierung der entstandenen Daten für eine Wiederbenutzung (Wiederholauftrag), insbesondere auch an einer anderen Druckmaschine, nicht vorgesehen.

Es sind jedoch derartige Steuervorrichtungen bekannt, die ein Kassettenlaufwerk enthatten, mit dessen Hilfe die Einstellwerte für die Stellglieder für das Farbschichtdickenprofil, die der Drucker mittels der Steuervorrichtung auf der Druckmaschine bei Durchführung eines bestimmten Druckauftrags eingestellt hat, auf ein Magnetband geschrieben werden, damit diese Daten später für einen Wiederholauftag zur Verfügung stehen. Werden die auf der Magnetbandkassette gespeicherten Daten nach zwischenzeitlicher Ausführung anderer Druckaufträge wieder in die Steuervorrichtung eingelesen, so werden durch diese Daten oder Informationen die Stellglieder für das Farbschichtdickenprofil wieder eingestellt, so daß zum Finden der richtigen Einstellung des Farbschichtdickenprofils keine zeitraubenden Versuche nötig sind. Die mit den Daten beschriebene Magnetbandkassette ist nur dazu geeignet, dieselbe Druckmaschine, deren Daten ursprünglich aufgezeichnet worden waren, wieder einzustellen, allenfalls kann noch eine technisch vollkommen gleiche Druckmaschine mittels der gleichen Kassette voreingestellt werden.

Der Erfindung liegt die Aufgabe zugrunde, eine Möglichkeit zu schaffen, daß die für die vorzunehmende Einstellung maßgeblichen Informationen, die der Steuervorrichtung auf beliebigem Wege mitgeteilt werden können, beispielsweise durch ein Kabel von einem Großrechner oder aber durch einen vom Drucker transportierbaren Speicher, wie die erwähnte Magnetbandkassette, für unterschiedliche Druckmaschinen verwendbar sind.

Diese Aufgabe wird gemäß der Erfindung durch die Merkmale des kennzeichnenden Teils des Anspruches 1 gelöst.

Wenn die digitalen Informationen Flächendeckungswerte sind, die beispielsweise von einem optischen Bogenmeßgerät von einem technisch einwandfrei gedruckten Bogen oder von einem Plattenmeßgerät aufgrund einer fertigen Druckplatte ermittelt wurden, können diese nicht unmittelbar als Einstellwerte verwendet werden, sondern müssen erst in Einstellwerte umgerechnet werden. Wenn es sich bei den digitalen Informationen um solche Informationen handelt, die für die Einstellwerte einer Referenz-Offset-Druckmaschine charakteristisch sind, so können diese Informationen von der genannten Referenz-Druckmaschine unmittelbar zur Einstellung der Maschine verwendet werden, von einer Druckmaschine, die von der Referenz-Druckmaschine technisch abweicht, können diese Informationen jedoch erst nach einer Umrechnung verwendet werden, die von der Recheneinrichtung vorgenommen wird. Es ist vorteilhaft, die Recheneinrichtung so auszubilden, daß sie sowohl die Umrechnung der Flächendeckungswerte als auch die Umrechnung der für die Einstellung charakteristischen Informationen ermöglicht. In diesem Falt muß der Recheneinrichtung irgendwie mitgeteilt werden, welche Art von Informationen ihr gerade zugeführt werden.

Da die Umrechnung in Abhängigkeit von den technischen Daten der an die Steuervorrichtung angeschlossenen Druckmaschine je nach Art dieser Druckmaschine zumindest in manchen Fällen abweichend erfolgen muß, kann gemäß einer Ausführungsform der Erfindung eine Einrichtung vorgesehen sein, die der Recheneinrichtung Angaben über relevante technische Daten der angeschlossenen Druckmaschine mitteilt. Eine derartige Einrichtung kann im einfachsten Fall ein Schaltkasten sein, an dem beim Anschluß der Steuervorrichtung an die Druckmaschine mittels Drehschaltern oder Kippschaltern oder sonstigen Betätigungsvorrichtungen Umschaltungen vorgenommen werden, die die Recheneinrichtung so steuern, daß sie die gewünschte Umrechnung, die auf die spezielle angeschlossene Druckmaschine abgestellt ist, vornimmt. Es fällt aber auch in den Rahmen der Erfindung, daß die geschilderte Einrichtung die Art der Druckmaschine selbsttätig feststellt und dementsprechend die Recheneinrichtung steuert. Die geschilderte Einrichtung, gleichgültig, ob sie selbsttätig arbeitet oder nicht, ist insbesondere deshalb von Vorteil, weil sie es ermöglicht, die Steuervorrichtung im Bedarfsfall mit einer anderen Druckmaschine eines Druckereibetriebes zu verbinden.

Die Information über den Flächendeckungswert, also die Information über den Farbbedarf für die einzelnen Druckfarben in jeder einzelnen Zone bei Ausführung eines einzigen Drucks kann der Recheneinrichtung in unterschiedlicher Weise mitgeteilt werden. So können die digitalen Informationen unmittelbar den Farbbedarf für die einzelnen Zonen angeben. Bevorzugt enthalten aber die digitalen Informationen Daten über die flächendeckung der einzelnen Zone je Farbe und zusätzlich eine Angabe für das zu druckende Format, wobei hier insbesondere die Drucklänge interessiert. Die Flächendeckung ist bekanntlich der Anteil der druckenden Fläche einer Farbzone im Vergleich zur gesamten Fläche der Farbzonen. Aus diesem Wert der Flächendeckung ergibt sich unter Berücksichtigung der Breite der Farbzone und der Länge der Farbzone, nämlich der Drucklänge, der Farbbedarf. Die Angaben über das Format, insbesondere die Drucklänge, müssen der Rechenvorrichtung nicht unbedingt auf dem gleichen Wege mitgeteilt werden wie die Flächendeckungswerte, insbesondere müssen diese Angaben über das Format nicht unbedingt auf einem die Flächendeckungswerte enthaltenden Datenträger Vorhandensein, wenngleich dies sehr vorteilhaft ist, sondern die Formatangaben könnten der Rechenvorrichtung auch unmittelbar vom Drucker mittels einer Tastatur mitgeteilt werden.

Der Vorteil der Erfindung liegt darin, daß die gleiche Information, von der der Einfachheit halber jetzt immer angenommen werden soll, daß sie auf einer Magnetbandkassette gespeichert ist, von den Steuervorrichtungen der unterschiedlichsten Druckmaschinen ausgewertet werden kann, weil jede dieser Steuervorrichtungen die Informationen auf die mit der entsprechenden Steuervorrichtung verbundene spezielle Druckmaschine umrechnet. Der Rechenvorrichtung müssen lediglich bei der Herstellung oder durch einen Programmiervorgang ein Algorithmus zur Umwandtung der Angaben über den Flächendeckungswert in Stellwerte für das Farbschichtdickenprofil und den Duktorhub und Kennwerte für die angeschlossene Druckmaschine bzw. Angaben über die Eigenschaften der Referenz-Offset-Druckmaschine, wiederum zusammen mit Angaben über die Eigenschaften der angeschlossenen Druckmaschine, zugeführt werden. Da unabhängig davon, welche Druckmaschine mittels der auf Magnetband gespeicherten Daten eingestellt werden soll, die Daten immer dieselben sind, die Daten also normiert sind, ist es auch möglich, daß die Abspeicherung der Daten auf die Magnetbandkassette nicht unbedingt innerhalb des Betriebs der Druckerei erfolgen muß, in der die Druckmaschine steht, sondern diese Abspeicherung von Daten könnte auch durch ein technisches Büro erfolgen, das Druckvorlagen mittels optischer Meßgeräte mißt und aus den festgestellten Meßwerten entweder die obengenannten Angaben über den Flächendeckungswert und/oder Daten über die Einstellwerte für die Referenz-Offset-Druckmaschine, die als Normgrundlage dient, errechnet und dann auf dem Magnetband abspeichert. Es ist keineswegs erforderlich, daß die genannte Referenzdruckmaschine eine tatsächlich existierende Druckmaschine ist, sondern es kann sich hierbei auch um eine tatsächlich von keinem Druckmaschinenhersteller hergestellte gedachte Druckmaschine mit festliegenden technischen Eigenschaften handeln.

Der Vorteil liegt darin, daß unabhängig davon, von welcher Druckmaschine innerhalb eines Betriebs die auf der Magnetbandkassette enthaltenen Daten stammen, diese Magnetbandkassette bei jeder anderen beliebigen Druckmaschine, die mit der erfindungsgemäßen Steuervorrichtung ausgestattet ist, verwendet werden kann. Es versteht sich, daß einem derartigen Austausch der für die Voreinstellung wichtigen Daten zwischen unterschiedlichen Druckmaschinen insofern natürliche Grenzen gezogen sind, als eine großformatige Druckvorlage nur auf einer Druckmaschine gedruckt werden kann, die zum Drucken eines derartigen Formats eingerichtet ist.

Die Normgrundlage dienende Referenz-Offset-Druckmaschine kann dann, wenn es sich um eine tatsächlich existierende Maschine handelt, insbesondere die größte Maschine innerhalb eines Maschinenprogramms eines Herstellers sein. Wenn es sich, wie oben bereits angegeben und wie gemäß einer Ausführungsform der Erfindung vorgesehen ist, um eine Maschine handelt, die nicht zu den gemäß der Erfindung zu steuernden Druckmaschinen gehört, so liegt der Vorteil darin, daß die technischen Daten, die der Normung zugrunde liegen, beibehalten werden können, auch wenn infolge technischer Weiterentwicklung Änderungen an den Druckmaschinen vorgenommen werden.

Gemäß einer Ausführungsform der Erfindung weist die Steuervorrichtung eine Einrichtung auf, die aus den zugeführten digitalen Informationen erkennt, ob es sich um den Flächendeckungswert bezeichnende Daten oder um Einstellwerte für die Referenzdruckmaschine handelt.

Gemäß einer Ausführungsform der Erfindung weist die Steuervorrichtung eine Einrichtung auf, die erkennt, ob sie an einer Bogendruckmaschine oder einer Rollendruckmaschine angeschlossen ist. Dies ist deshalb von Vorteil, weil bei den Rollendruckmaschinen nach herkömmlicher Übung die Farbzonen, von einem Ende der Maschine aus betrachtet, alle in der gleichen Weise durchgezählt sind, beispielsweise von links nach rechts, unabhängig davon, ob es sich um ein die Papierbahn von unten oder von oben bedruckendes Druckwerk handelt. Dies erfordert bei herkömmlichen Rollenmaschinen beim Drucker ein Umdenken, wenn er beispielsweise am linken Rand einer Druckvorlage die Farbzoneneinstellung verändern will, weil dies je nach Druckwerk eine Änderung beispielsweise im Bereich der Zone 1 oder der Zone 32 bedeuten kann. Dadurch, daß die Steuervorrichtung erkennt, daß es sich um eine Rollenmaschine handelt, und dadurch, daß ihr außerdem mitgeteilt ist, welche Farben von einem die Bahn von unten bzw. von oben bedruckenden Druckwerk verarbeitet werden, kann erfindungsgemäß die Recheneinrichtung die Zoneneinstellung in der richtigen Weise vornehmen, indem sie die Zuordnung von Einstelldaten zu den Zonen bestimmter Druckwerke spiegelbildlich vertauscht.

Bei einer Ausführungsform der Erfindung, bei der für den Flächendeckungswert charakteristische Informationen aus einem Datenspeicher in die Steuervorrichtung eingegeben werden und die von der Steuervorrichtung ausgegebenen Einstellwertinformationen wieder in den Datenspeicher gespeichert werden, ist vorgesehen, daß die durch die Einstellwertinformationen ersetzten Farbbedarfinformationen überschrieben werden. Die auf dem Datenträger ursprünglich vorhandenen Farbbedarfsinformationen mögen beispielsweise vier Druckfarben (Schwarz, Magenta, Cyan, Gelb) betreffen. Bei der Druckmaschine handelt es sich um eine Druckmaschine mit nur zwei Druckwerken, die in einem ersten Durchlauf zunächst nur die Farben Schwarz und Cyan druckt. Der Drucker hat, nachdem die Daten in die Steuervorrichtung eingegeben waren und die Steuervorrichtung aus diesen Einstellwerte für die angeschlossene Maschine ermittelt hat, diese Einstellwerte möglicherweise aufgrund seiner Erfahrung und Beobachtung des Druckergebnisses noch geändert. Beim Abspeichern dieser Einstellwerte auf dem Magnetband, wobei in der oben geschilderten Weise wieder eine Umrechnung auf die vorgegebene Maschine erfolgt, werden dabei nur die den Farben Schwarz und Cyan entsprechenden Farbbedarfdaten überschrieben, nicht jedoch die die beiden noch nicht gedruckten Farben betreffenden Information. Es ist also ein selektives Überschreiben der auf dem Datenträger enthaltenen Informationen möglich. Der Vorteil der geschilderten Ausführungsform wird darin gesehen, daß mitunter die von einem erfahrenen Drucker ermittelten und abgespeicherten Einstellwerte schneller zu einem optimalen Druckerzeugnis führen als die aus dem Flächenbedarf durch die Recheneinrichtung ermittelten Einstellwerte.

Wird gemäß einer Ausführungsform der Erfindung ein transportabler Digitalspeicher, insbesondere eine an sich bekannte Magnetbandkassette, verwendet, so wird hierdurch der Datentransport für den Drucker sehr einfach und übersichtlich, und der Zugriff zu den Daten für einzelne Druckaufträge ist sehr einfach möglich.

Gemäß einer Ausführungsform der Erfindung ist ein System mit mehreren technisch voneinander abweichenden Offset-Druckmaschinen vorgesehen, zwischen denen die Daten für die Einstellwerte in der soeben geschilderten Weise austauschbar sind.

Weitere Merkmale und Vorteile der Erfindung ergeben sich aus der nachfolgenden Beschreibung eines Ausführungsbeispiels der Erfindung, und aus den Ansprüchen. Die einzelnen Merkmale können je einzeln für sich oder zu mehreren in beliebiger Kombination bei einer Ausführungsform der Erfindung verwirklicht sein.

Bei der Umrechnung der Daten auf die tatsächlich verwendete Druckmaschine wird angestrebt, daß pro Umdrehung des Plattenzylinders sowohl bei der der Normung zugrundeliegenden Referenz-Maschine als auch bei der tatsächlich verwendeten Maschine die gleiche Farbmenge aus dem Farbkasten entnommen wird. Dabei wird angestrebt, daß die Einstellung der Farbspaltdicken, also die Einstellung des Farbschichtdickenprofils, möglichst wenig geändert wird, falls bei der Verstellung mit Nichtliniearitäten gerechnet werden muß. In diesem Fall erfolgt die Umrechnung also soweit wie möglich in der Weise, daß der Duktorhub einen geeigneten Wert annimmt.

Wenn nur eine einzige Farbzone betrachtet wird, so kann bei einer einzigen Farbe mit einer mittleren Flächendeckung die entsprechende mittlere Farbsättigung beim Druck dadurch erzeugt werden, daß der Duktorhub sehr klein gewählt und dementsprechend die Farbspaltdicke relativ groß gemacht wird, oder daß die Farbspaltdicke relativ klein gemacht wird und dementsprechend der Farbduktorhub relativ groß, so daß in beiden Fällen pro Umdrehung des Plattenzylinders die gleiche Farbmenge dem Farbwerk der Druckmaschine zugeführt wird. Es sind neben diesen beiden möglichen Extremstellungen eine Vielzahl von Zwischenstellungen möglich. Da jedoch beim Herstellen eines Drucks eine Vielzahl von nebeneinander angeordneten Farbzonen beteiligt ist, beispielsweise 16 Farbzonen oder 32 Farbzonen, und da der Duktor allen Farbzonen eines Druckwerks gemeinsam ist, kann im allgemeinen der Duktorhub oder die Farbspaltdicke die obengenannten Grenzwerte nicht mehr einnehmen, so daß die Variationsmöglichkeiten verringert sind. Der der Recheneinrichtung eingegebene Algorithmus ermittelt aus den möglichen Extremstellungen, die für jede einzelne Farbzone denkbar sind, die Extremstellungen, die bei Betrachtung aller Farbzonen eines Druckwerks insgesamt möglich sind, und stellt dann den Duktorhub und die Farbspaltdicke so ein, daß weder beim Duktorhub noch bei der Farbspaltdicke irgendeiner Zone eine Überschreitung empirisch festgelegter Grenzwerte eintritt. Die Vorrichtung ist zweckmäßgerweise so ausgebildet, daß sie dann, wenn eine Annäherung an die genannten Grenzen eintritt, die ein vorbestimmtes Maß unterschreitet, ein Warnsignal abgibt, damit der Drucker überprüfen kann, worauf die Annäherung an den Grenzwert zurückzuführen ist und möglicherweise Gegenmaßnahmen treffen kann.

In der Tabelle 1 sind hier interessierende Daten mehrerer Druckmaschinen der Anmelderin angegeben. Bei den drei letzten Typen HR 5E, HR 5U und HR 5J handelt es sich um Rollenmaschinen, in den anderen Fällen um Bogenmaschinen. Die in Spalte 2 der Tabelle 1 angegebene maximale Drucklänge entspricht dem Umfang des Plattenzylinders vermindert um denjenigen Bereich, der zum Einspannen der Druckplatte erforderlich ist, und um den nicht druckenden Bereich der Druckplatte in Umfangsrichtung gemessen. Die in Spalte 3 angegebene Farbstreifenlänge, wobei 95 % der maximal möglichen Länge angegeben sind, ergibt sich aus dem Drehwinkel der Duktorwalze, die diese bei einem Hub ausführt, unter Berücksichtigung des Radius der Duktorwalze. Der Hebertakt gibt an, wie oft der Farbheber seine Pendelbewegung zwischen dem Farbduktor und der ersten Walze des Farbwerks ausführt. Bei der Maschine HD 102 führt der Farbheber 0,5 Bewegungsspiele pro Maschinenumdrehung aus, oder ein volles Bewegungsspiel bei zwei Maschinenumdrehungen.

Die Farbzonenanzahl in Spalte 5 ist für die hier interessierenden Berechnungsvorgänge an sich von geringerem Interesse; bei den hier angegebenen Maschinen der Anmelderin läßt sich jedoch aus der Farbzonenanzahl eindeutig auf die Farbstreifenlänge des Farbduktors schließen. Die Steuervorrichtung enthält daher beim Ausführungsbeispiel eine Vorrichtung zum Erkennen der Farbzonenanzahl der angeschlossenen Druckmaschine.

Im Ausführungsbeispiel ist die größte Maschine, nämlich diejenige mit der größten maximalen Drucklänge von 690 mm, die Maschine HD 102 als Normgrundlage vorgesehen.

Die Spalte K (Format) gibt das Verhältnis der maximalen Drucklänge der einzelnen Druckmaschinen zu der maximalen Drucklänge der Maschine HD 102 an. Die Spalte K (Maschine) enthält Faktoren, die sich errechnen aus der in Spalte 3 angegebenen Farbstreifenlänge der Maschine HD 102, multipliziert mit dem Hebertakt der Maschine HD 102 und dividiert durch die Farbstreifenlänge und den Hebertakt der jeweiligen anderen Druckmaschine.

Werden der erfindungsgemäßen Steuervorrichtung, die beispielsweise zur Steuerung einer Druckmaschine des Typs MO eingesetzt wird, von einer Magnetbandkassette digitale Daten zugeführt, die durch ein auf der Kassette abgespeichertes Datenwort als Einstellwerte kenntlich gemacht sind, wobei gemäß den obigen Ausführungen diese Einstellwerte in Prozent unmittelbar für die Maschine HD 102 verwendbar wären, so sind diese Einstellwerte, die den Duktorhub kennzeichnen, bei der Maschine MO mit dem Faktor 1,345 zu multiplizieren, um als Einstellwerte für die Maschine MO verwendet werden zu können.

Hat der Drucker während des Druckens möglicherweise von Hand Korrekturen in den Einstellungen vorgenommen und will er diese Einstellwerte wieder auf das Magnetband abspeichern, so bewirkt die Rechenvorrichtung eine Division der Stellung der Farbduktoren durch die Zahl 1,345, bevor diese Einstellwerte für die Farbduktoren ausgegeben werden. Bei dieser Umrechnung mit dem Faktor 1,345 wurde davon ausgegangen, daß die digitalen Daten für das Farbschichtdickenprofil, also die Einstellung der Stellzylinder des Farbmessers jedes einzelnen Druckwerks, die vom Magnetband gelesen werden, unverändert zur Einstellung der Stellzylinder der Maschine MO verwendet werden.

Werden der Steuervorrichtung vom Magnetband Farbbedarfswerte zugeführt, im Beispiel Flächendeckungswerte für die einzelnen Zonen je Farbe und eine Angabe über die Länge des zu druckenden Formats, so führt die Rechenvorrichtung für jede einzelne Farbzone folgenden Rechnungsvorgang aus: Die Flächendeckung wird mit der Formatlänge des zu druckenden Formats multipliziert und durch die maximale Drucklänge der Maschine HD 102 von 690 mm dividiert. Hieraus ergibt sich diejenige Flächendeckung, für die für diese spezielle Zone bei der Maschine HD 102 die Farbzufuhr bemessen werden müßte, damit bei einem Plattenzylinderumlauf das Format mit der gewünschten Farbsättigung gedruckt werden könnte. Aus diesen für die Maschine HD 102 durch die soeben geschilderte Rechnung ermittelten einzelnen Zonenwerten für die Flächendeckung werden in der oben geschilderten Weise die möglichen Grenzwerte des Duktorhubs und der Farbschichtdicken ermittelt und aus der Überlagerung der Werte für alle Farbzonen, die bei dem zu druckenden Format zu berücksichtigen sind, wird in der oben geschilderten Weise der Duktorhub und die Farbschichtdicke ermittelt. Der Duktorhub, der in diesem Stadium des Rechenvorgangs nur für die Maschine HD 102 gilt, wird dann unter Verwendung des Faktors K (Maschine) in den Duktorhub für die im speziellen Fall interessierende Druckmaschine umgerechnet.

Die in Tabelle 1 angegebenen Maschinen haben im wesentlichen die gleiche Konstruktion zum Einstellen des farbschichtdickenprofils, nämlich Stellzylinder von 32 mm Länge mit Antrieb durch Stellmotoren. Die technischen Eigenschaften der Farbkästen aller genannten Maschinen sind, abgesehen von ihrer Breite, gleich. Ein Vorteil der Erfindung liegt noch darin, daß zum Drucken auf Rollenmaschinen der Andruck auf Bogenmaschinen erfolgen kann und die dabei ermittelten und auf die Magnetbandkassette übertragenen Einstelldaten mittels der Kassette zum Einstellen der Rollenmaschinen verwendet werden können.

## Patentansprüche

1. Steuervorrichtung zum Einstellen von Stellgliedern einer Druckmaschine, insbesondere von Stellgliedern für das Farbschichtdickenprofil und/oder Feuchtschichtdickenprofil und/oder den Duktorhub einer Offset-Druckmaschine, mit einer Recheneinrichtung zum Auswerten von normierten, nämlich von den Eigenschaften der zu steuernden Druckmaschine unabhängigen, nicht unmittelbar zum Einstellen geeigneten, digital verschlüsselten Informationen, aus denen die Recheneinrichtung Einstellwerte für die Stellglieder erzeugt, wobei das Einstellen insbesondere durch Stellmotoren erfolgt, und mit einer Einrichtung zum Ausgeben von digital verschlüsselten Informationen, die der aktuellen Einstellung der Stellglieder einzustellenden Druckmaschine entsprechen,
dadurch gekennzeichnet,
daß die Steuervorrichtung derart ausgebildet ist, daß die der aktuellen Einstellung der Stellglieder der einzustellenden Druckmaschine entsprechenden digital verschlüsselten Informationen als normierte, digital verschlüsselte Informationen an einem Ausgang der Steuervorrichtung zur Verfügung gestellt werden.

2. Steuervorrichtung nach Anspruch 1,
dadurch gekennzeichnet,
daß die der Steuervorrichtung zugeführten digital verschlüsselten Informationen den Einstellwerten einer (möglicherweise fiktiven) Referenzdruckmaschine, die von der einzustellenden Druckmaschine technisch abweicht, oder den Flächendeckungswerten eines Musterbogens entsprechen.

3. Steuervorrichtung nach einem der vorhergehenden Ansprüche,
dadurch gekennzeichnet,
daß sie eine Einrichtung aufweist, die der Recheneinrichtung relevante technische Daten der angeschlossenen, einzustellenden Druckmaschine mitteilt.

4. Steuervorrichtung nach einem der vorhergehenden Ansprüche,
dadurch gekennzeichnet,
daß sie eine Einrichtung aufweist, die aus den zugeführten digital verschlüsselten Informationen erkennt, ob es sich um Flächendeckungswerte oder um Einstellwerte handelt.

5. Steuervorrichtung nach einem der vorhergehenden Ansprüche,
dadurch gekennzeichnet,
daß sie eine Einrichtung zum, in Bezug auf den Musterbogen bzw. das Druckerzeugnis der Referenzdruckmaschine, spiegelsymmetrischen Vertauschen der ihr zugeführten, den Flächendeckungswerten bzw. Einstellwerten einzelner Zonen entsprechenden digital verschlüsselten Informationen aufweist.

6. Steuervorrichtung nach einem der vorhergehenden Ansprüche, bei der die der Steuervorrichtung zugeführten digital verschlüsselten Informationen Flächendeckungswerten entsprechen, die in die Steuervorrichtung aus einem Datenspeicher eingegeben werden,
dadurch gekennzeichnet,
daß die Informationen im Datenspeicher anschließend durch die von der Steuervorrichtung ausgegebenen, den aktuellen Einstellwerten der einzustellenden Druckmaschine entsprechenden digital verschlüsselten Informationen überschrieben werden.

7. Steuervorrichtung nach einem der vorhergehenden Ansprüche,
dadurch gekennzeichnet,
daß sie eine Einrichtung aufweist, die feststellt, ob die durch die Rechenvorrichtung ermittelten Einstellwerte einen vorbestimmten Grenzwert überschreiten, und die in diesem Fall ein Signal abgibt.

8. Steuervorrichtung nach einem der vorhergehenden Ansprüche,
dadurch gekennzeichnet,
daß die Steuervorrichtung eine Schreib- und Leseeinrichtung für einen transportablen Digitalspeicher, insbesondere eine Magnetbandkassette, aufweist.

9. System mit mehreren technisch voneinander abweichenden Offset-Druckmaschinen, die jeweils eine Steuervorrichtung nach Anspruch 2 enthalten,
dadurch gekennzeichnet,
daß den Steuervorrichtungen aller Offset-Druckmaschinen des Systems die gleichen, den Einstellwerten einer einzigen Referenzdruckmaschine entsprechenden, digital verschlüsselten Informationen zugeführt werden.

10. System nach Anspruch 8,
dadurch gekennzeichnet,
daß die Offset-Druckmaschinen des Systems im wesentlichen die gleiche Konstruktion für das Einstellen des Farbschichtdickenprofils aufweisen.

## Claims

1. Control device for setting the adjusting elements of a printing machine, in particular the elements for adjusting the ink thickness profile and/or the wet layer thickness profile and/or the ductor stroke of an offset printing machine, with a computing device for analysing standardised digitally coded information, whereby the information is independent of the characteristics of the printing machine being controlled and is not directly suitable for setting purposes, from which information the computing device generates setting figures for the adjusting elements which may in particular be powered by servomotors, and with a device for outputting digitally coded information corresponding to the current actual position of the adjusting elements of the printing machine,
characterised in that the control device is so designed and constructed that the digitally coded information corresponding to the current actual position of the adjusting elements of the printing machine to be set is provided at an output of the control device in the form of standardised, digitally coded information.

2. Control device in accordance with claim 1,
characterised in that the digitally coded information fed to the control device corresponds to the setting values of a (possibly fictitious) reference printing machine which may be technically different to the machine being controlled, or that the digitally coded information corresponds to the surface coverage data of a specimen master sheet.

3. Control device in accordance with one of the preceding claims,
characterised in that it incorporates a device which communicates to the computing device the relevant technical data of the printing machine connected to it and which it is desired to set up.

4. Control device in accordance with one of the preceding claims,
characterised in that it incorporates a device capable of detecting from the digitally coded information fed into it whether this information comprises surface coverage data or setting values.

5. Control device in accordance with one of the preceding claims,
characterised in that it incorporates a device for mirror-symmetrical conversion (with respect to the specimen master sheet or to the print made by the reference printing machine) the digitally coded information corresponding to the coverage data or setting values of individual zones.

6. Control device in accordance with one of the preceding claims, in which the digitally coded information fed to the control device corresponds to coverage data entered into the control device from a data memory,
characterised in that the information in the data memory is subsequently overwritten by the digitally coded information output from the control device corresponding to the current actual setting values of the printing machine being controlled.

7. Control device in accordance with one of the preceding claims,
characterised in that it has a device for detecting whether the setting values calculated by the computing device exceed a pre-determined limit value and in such case outputting a signal.

8. Control device in accordance with one of the preceding claims,
characterised in that the control device has a read/write device for a portable digital data storage medium, in particular a magnetic tape cassette.

9. System with several technically different offset printing machines each having a control device in accordance with claim 2,
characterised in that the control devices of all the offset printing machines of the system are fed with identical digitally coded information from a single reference printing machine.

10. System in accordance with claim 8,
characterised in that the offset printing machines of the system are of largely identical design in respect of setting the ink thickness profile.

## Revendications

1. Dispositif de commande pour régler des organes de réglage d'une presse à imprimer, en particulier des organes de réglage pour le profil d'épaisseur de couche d'encre et/ou la course de l'encreur d'une presse à imprimer offset, comprenant un ordinateur pour analyser des informations normées, codées en numérique, à savoir, des informations indépendantes des propriétés de la presse à imprimer à commander, et qui ne sont pas directement appropriées pour effectuer le réglage, informations à partir desquelles l'ordinateur produit des valeurs de réglage pour les organes de réglage, le réglage étant réalisé en particulier par des servomoteurs, et un dispositif pour émettre des informations codées en numérique qui correspondent au réglage actuel de la presse à imprimer au moyen des organes de réglage, caractérisé en ce que le dispositif de commande est construit de manière que les informations codées en numérique qui correspondent au réglage actuel des organes de réglage de la presse à imprimer à régler sont mises à disposition sous la forme d'informations normées, codées en numérique, qui apparaissent à une sortie du dispositif de commande.

2. Dispositif de commande selon la revendication 1, caractérisé en ce que les informations codées en numérique envoyées au dispositif de commande correspondent aux valeurs de réglage d'une presse à imprimer de référence (éventuellement fictive), qui est techniquement différente de la presse à imprimer à régle, ou aux coefficients de recouvrement de la surface d'une feuille modèle.

3. Dispositif de commande selon une des revendications précédentes, caractérisé en ce qu'il comprend un dispositif qui transmet à l'ordinateur des données techniques significatives de la presse à imprimée connectée qu'il s'agit de régler.

4. Dispositif de commande selon une des revendications précédentes, caractérisé en ce qu' il possède un dispositif qui reconnaît, à partir des informations codées en numérique qui lui sont acheminées, s'il s'agit de coefficients de recouvrement de la surface ou de valeurs de réglage.

5. Dispositif de commande selon une des revendications précédentes, caractérisé en ce qu'il comprend un dispositif destiné à effectuer la permutation symétrique, par rapport à la feuille modèle ou au produit imprimé de la presse à imprimer de référence, des informations codées en numérique qui correspondent aux coefficients de recouvrement de la surface ou valeurs de réglage de différentes zones, qui lui sont acheminées.

6. Dispositif de commande selon une des revendications précédentes, dans lequel les informations codées en numérique acheminées au dispositif de commande correspondent à des coefficients de recouvrement de la surface qui sont introduites dans le dispositif de commande à partir d'une mémoire de données, caractérisé en ce que les informations contenues dans la mémoire de données sont ensuites recouvertes par les informations codées en numérique émises par le dispositif de commande, et qui correspondent aux valeurs de réglage actuelles de la presse à imprimer à régler.

7. Dispositif de commande selon une des revendications précédentes, caractérisé en ce qu'il présente un dispositif qui vérifie si les valeurs de réglage émises par le dispositif de commande dépassent une valeur limite prédéterminée et qui émet un signal dans ce cas.

8. Dispositif de commande selon une des revendications précédentes, caractérisé en ce que le dispositif de commande comprend un dispositif enregistreur et lecteur pouvant recevoir une mémoire numérique transportable, notamment, une cassette de bande magnétique.

9. Système comprenant plusieurs presses à imprimer offset qui diffèrent techniquement les unes des autres, qui renferment chacune un dispositif de commande selon la revendication 2, caractérisé en ce que les mêmes informations codées en numérique, qui correspondent aux valeurs de réglage d'une unique presse à imprimer de référence, sont transmises aux dispositifs de commande de toutes les presses à imprimer offset du système.

10. Système selon la revendication 8, caractérisé en ce que les presses à imprimer offset du système présentent essentiellement la même construction pour le réglage du profil d'épaisseur de couche d'encre.
